# EUROPÄISCHE PATENTSCHRIFT

(11) **EP 3 543 428 B1**
(45) Veröffentlichungstag und Bekanntmachung des Hinweises auf die Patenterteilung: **19.07.2023**
(21) Anmeldenummer: 19162871.8
(22) Anmeldetag: 14.03.2019
(51) Int. Cl.: E04G 5/06, E04G 11/36, E04G 15/06, E04G 15/04

(54) **VERFAHREN ZUM SELBSTTÄTIG AKTIVIERBAREN SICHEREN VERBINDEN EINER KLETTERKONSOLE MIT EINER VERANKERUNGSVORRICHTUNG, SYSTEM MIT EINER KLETTERKONSOLE UND EINER VERANKERUNGSVORRICHTUNG UND KLETTERKONSOLE**
METHOD FOR CONNECTING A CLIMBING BRACKET WHICH IS ACTIVATABLE AUTOMATICALLY SAFE WITH AN ANCHORING DEVICE, SYSTEM WITH A CLIMBING BRACKET AND AN ANCHORING DEVICE AND CLIMBING BRACKET
PROCÉDÉ DE RACCORDEMENT SÉCURISÉ AUTOMATIQUEMENT ACTIVÉ D'UNE CONSOLE GRIMPANTE DOTÉE D'UN DISPOSITIF D'ANCRAGE, SYSTÈME AVEC UNE CONSOLE GRIMPANTE ET UN DISPOSITIF D'ANCRAGE, ET CONSOLE GRIMPANTE

(30) Priorität: 20.03.2018 CH 3682018
(43) Veröffentlichungstag der Anmeldung: 25.09.2019
(73) Patentinhaber: Albanese, Pino, 8400 Winterthur (CH)
(72) Erfinder: Albanese, Pino, 8400 Winterthur (CH)
(74) Vertreter: Gachnang, Hans Rudolf

(56) Entgegenhaltungen:
- EP-A1- 0 611 257
- EP-A1- 3 032 002
- EP-A1- 3 358 104
- EP-A2- 1 691 008
- EP-A2- 1 696 085
- DE-U1- 20 220 101
- GB-A- 1 435 689
- KR-A- 20130 003 530

## Beschreibung

Gegenstand der Erfindung ist ein Verfahren zum selbsttätig aktivierbaren sicheren Verbinden einer Kletterkonsole mit einer Verankerungsvorrichtung gemäss Oberbegriff des Patentanspruchs 1. Gegenstand der Erfindung ist weiter ein System mit einer Kletterkonsole und einer Verankerungsvorrichtung. Gegenstand der Erfindung ist weiter eine Kletterkonsole gemäss dem Oberbegriff des Patentanspruchs 5.

Kletterkonsolen der genannten Gattung werden eingesetzt, um Deckenrandabschalungen mit geringem Aufwand anbringen zu können und um Wandschalungen, insbesondere auch Grossflächen-Wandschalungsplatten, tragen zu können und/oder gleichzeitig ein Gerüst entlang von Kronen von Wänden, insbesondere Teilbauten, erstellen zu können. Die Kletterkonsolen haben eine Gestalt eines rechtwinkligen Dreiecks, wovon ein Schenkel die obere und Lasten aufnehmende Traverse bildet, der zweite Schenkel kommt in Anlage mit der Wand bzw. der Teilbaute zu liegen und die Hypotenuse oder Basis des Dreiecks ist als Strebe ausgebildet sind. An der Traverse ist im Bereich der Verbindung der beiden Schenkel und in Verlängerung der Traverse ein Haken ausgebildet, dessen Ende in eine Aussparung in der Wand bildende Verankerungsvorrichtung eingreift. Solche Verankerungsvorrichtung werden vor dem Giessen der Teilbaute (Wand) an der Schalung befestigt, indem ein Montagezapfen mit einem Nagel an der Schalung befestigt wird und anschliessend die Öffnung an der Verankerungsvorrichtung auf den Montagezapfen aufgeschoben wird. Nach der Erstellung der Teilbaute kann der Montagezapfen, der in der Oberfläche der Wand liegt, entfernt und damit die Öffnung der Verankerungsvorrichtung freigelegt werden. Die Verankerungsvorrichtung erstreckt sich hinter der Öffnung in die Wand hinein und, beabstandet zur Öffnung über einen weiteren Bereich nach unten, so dass der Haken an der Kletterkonsole nach dem Einführen durch die Öffnung nach unten geführt und an der unteren Kante der Dose und an einem dort vorhandenen Wandabschnitt einhängbar ist. Ein derart aufgebautes Kletterkonsole-Verankerungsvorrichtung-System kann wohl die erforderliche Tragkraft für die Kletterkonsole aufnehmen. Die Kletterkonsole ist allerdings nur durch Schwerkraft gehalten und, falls versehentlich eine Kranlast von unten an der Kletterkonsole anhängt und diese anhebt, ist die Kletterkonsole nicht gesichert und kann sich aus der Wand lösen.

In einer Weiterentwicklung eines solchen Kletterkonsolen-Verankerungsvorrichtung-Systems ist in der Dose unterhalb deren Öffnung ein Armierungseisen eingelegt und der Haken an der Kletterkonsole ist soweit gekröpft, dass der gekröpfte Abschnitt unter das Armierungseisen greift, allerdings nur wenn zuvor mit einem Keil der Haken manuell zurückgezogen und die Kletterkonsole satt an die Wand herangezogen worden ist und so ein Anheben der Kletterkonsole erschwert wird, jedoch nicht genügend sichergestellt ist. In einer weiteren Ausgestaltung der bekannten Kletterkonsole ist der Haken in der Traverse verschiebbar und nach dem Einhängen des Hakens in der Verankerungsvorrichtung kann die Kletterkonsole wiederum mittels eines Keils, welcher die Traverse durchdringt und den Haken zurückzieht, zusätzlich gesichert werden. Eine solche Kletterkonsole ist, falls sie richtig befestigt worden ist, verhältnismässig sicher gehalten, doch muss sich der Bauarbeiter, der die Kletterkonsole befestigt, über diese hinweg bewegen und ungesichert ausserhalb der Wand und zudem unterhalb dessen Krone den Keil durch die Traverse und den Haken hindurchführen und einschlagen. Eine weitere bekannte Kletterkonsole besitzt einen fest mit dieser verbundenen T-förmigen Haken. Um diese Kletterkonsole in die Verankerungsvorrichtung einzuführen, muss die Kletterkonsole in eine horizontale Lage gebracht werden und durch die horizontal angeordnete Öffnung der Verankerungsvorrichtung eingeführt und danach um 90° geschwenkt werden. Eine solche Kletterkonsole ist durch Versehen oder äussere Kräfte nicht mehr aus der Wand lösbar, jedoch besteht keine Möglichkeit, die Kletterkonsole bei unterschiedlichen Abständen von der Oberfläche der Wand satt an diese heranzuführen.

In der EP 3 032 002 wird eine Kletterkonsole und ein Verschalungsteil für eine solche beschrieben, welche Kletterkonsole einen Rahmen und in diesem einen verschiebbaren Haken umfasst, der in dem eine Wandaussparung bildenden Verschalungsteil einhängbar und innerhalb des Verschalungsteils gegen eine Loslösung vom Verschalungsteil sicherbar ist, wobei für die Sicherung das Verschalungsteil und der Haken jeweils mindestens ein passives Sicherungselement umfassen müssen. Ein solches Sicherungsteil kann eine Sicherungsklappe sein, welche im Verschalungsteil schwenkbar angelenkt ist und nach dem Einschieben des Hakens und Absenken desselben zwischen der oberen Fläche des Verschalungsteils und der Oberkante des Hakens zu liegen kommt und so das Hochheben des Hakens verhindert sein soll. In einer weiteren Ausgestaltung dieses Standes der Technik ist am Haken ein Hebel, der in einem Langloch geführt ist, angelenkt. Dieser Hebel neigt sich beim Einführen des Hakens soweit, dass der Haken in die Öffnung des Verschalungsteils eingeführt werden kann, sofern die Öffnung sehr gross, insbesondere im Querschnitt wesentlich grösser, insbesondere höher ausgelegt ist. Beim Absenken des Hakens im Verschalungsteil soll der Hebel durch eine Reibkraft in eine vertikale Position kippen und wie im ersten Ausführungsbeispiel ein Anheben des Hakens verhindern. Da die Schwenkung des Hebels nur durch Reibkontakt auslösbar und keine eindeutige Endlage gewährleistet ist, ist auch die Sicherung der Konsole nicht gewährleistet, insbesondere fehlt eine optische Kontrolle der Position des Hebels. In beiden Ausführungsformen muss zusätzlich und zwingend noch ein Keil durch die obere Traverse der Kletterkonsole und den Träger des Hakens, der in der Traverse verschiebbar gelagert ist, eingeschlagen werden, um das horizontale Verschieben und damit die Gefahr eines Kippens des Sicherungshebels zu verhindern. Zum Anbringen eines Keils muss der Bauarbeiter sich wie bisher über die Wand hinaus beugen und so unterhalb der Krone der Teilbaute an den Kletterkonsolen den Keil einschlagen. Im Weiteren ist nicht erkennbar, auf welche Weise der Sicherungshebel später, wenn die Kletterkonsole wieder von der Wand gelöst werden soll, aus der Sicherungsstellung löst und so aus dem Verschalungsteil herausgezogen werden kann. Zudem besteht akut die Gefahr, dass das Anbringen des Keils entweder vergessen wird oder der Keil nur unvollständig eingeschlagen wird, so dass der Keil und der Sicherungshebel sich durch das Vibrieren bei den nachfolgenden Betonierarbeiten aus seiner Klemmlage herauslösen können. Im Weiteren kann beim Betonieren oberhalb der horizontalen Traverse Beton durch die zwecks Einführen des Hebels extra grosse Öffnung in den Verschalungsteil gelangen und dort aushärten, so dass der Haken unlösbar in der Wand verbleibt.

Generell kann festgestellt werden, dass alle bekannten Kletterkonsolen ein separat zu betätigendes Sicherungselement, wie einen Keil benötigen, um deren Sicherheit zu gewährleisten.

Die Aufgabe der vorliegenden Erfindung ist die Schaffung eines Verfahrens und einer Kletterkonsole zur selbsttätig aktivierbaren sicheren Verbindung einer Kletterkonsole mit einer Verankerungsvorrichtung bei welchem die Kletterkonsole nach Einhängen des Hakens in der Verankerungsvorrichtung sich selbständig in der letzteren sichert. Eine weitere Aufgabe der vorliegenden Erfindung ist ein System zu schaffen, welches dem Bauarbeiter erlaubt, ohne Erklärungen oder Lernaufwand, die Kletterkonsole wie bisher in die Verankerungsvorrichtung einzuführen und dabei ohne weitere Handlungen, also ohne Sicherheitselemente wie ein Keil einzuführen, damit die Kletterkonsole nach dem Einhängen definitiv gesichert an der Wand befestigt ist. Eine weitere Aufgabe der Erfindung besteht darin, eine Kletterkonsole zu schaffen, die während des Einhängevorgangs ohne jegliche Manipulation des Bauarbeiters zwangsweise an die Wand bzw. in die

Verankerungsvorrichtung hineingezogen wird, spätestens, wenn der Bauarbeiter die Kletterkonsole loslässt, so dass sofort und ohne Einsatz eines Keils ein spielfreier Halt der Kletterkonsole gewährleistet ist.

Eine weitere Aufgabe der Erfindung ist die Schaffung einer Kletterkonsole, welche zwangsläufig und selbsttätig die Ungenauigkeiten, die beim Setzen der Verankerungsvorrichtung entstehen, aufhebt bzw. die Kletterkonsole unabhängig von der Lage der Verankerungsvorrichtung satt an die Wand angepresst und dort gesichert festgehalten wird.

Eine weitere Aufgabe der Erfindung ist die Schaffung einer Kletterkonsole, bei der ein selbsttätiges Sicherungselement nach dem Ende des Absenkens des Hakens an der Kletterkonsole das Wiederausfahren des Hakens verhindert, ohne dass durch einen manuellen Eingriff ein aktives Lösen erfolgen kann.

Eine weitere Aufgabe der Erfindung ist die Schaffung einer Verankerungsvorrichtung für den Einbau in eine Wand zur Verankerung einer Kletterkonsole, bei der der Haken der Kletterkonsole sowohl oberhalb als auch unterhalb der Öffnung gegen das Ausziehen gesichert wird.

Eine weitere Aufgabe der Erfindung ist die Schaffung einer Verankerungsvorrichtung mit derart hoher Festigkeit, dass deren Verankerung in der Wand ohne zusätzliche Armierungseisen oder dergleichen erfolgen kann.

Die allgemeine Aufgabe der Erfindung ist folglich die Schaffung einer sich selbst bzw. zwangsläufig sichernden Kletterkonsole, deren Sicherungsmittel nicht in einem separaten Arbeitsgang aktiviert werden müssen.

Gelöst werden diese Aufgaben durch ein Verfahren gemäss den Merkmalen des Patentanspruchs 1, ein System gemäss den Merkmalen des Patentanspruchs 11, und eine Kletterkonsole gemäss den Merkmalen des Patentanspruchs 5.

Vorteilhafte Ausgestaltungen der Erfindung werden in den jeweils von den unabhängigen Ansprüchen 1 und 5 abhängigen Ansprüchen umschrieben.

Beim Einführen des Hakens an der Kletterkonsole in der Verankerungsvorrichtung, ist das im Wesentlichen zweiarmig ausgebildete Sicherungselement am Haken um eine Achse nach oben schwenkbar, soweit, dass der erste Schenkel in eine oberhalb der Einführöffnung für den Haken befindlichen Querschnittsausweitung gelangt. Gleichzeitig arretiert der zweite Schenkel des zweiarmig ausgebildeten Sicherungselements an einem Arretierbolzen derart, dass der Haken zusammen mit der Kletterkonsole nicht mehr aus der Verankerungsvorrichtung gelöst werden kann. Das Herausziehen der Kletterkonsole aus der Verankerungsvorrichtung wird bereits schon bei erst teilweisen Einführen des Hakens verhindert, weil zu diesem Zeitpunkt die vertikale Ausdehnung des Hakens und des Sicherungshebels grösser ist als die Höhe der Öffnung in der Verankerungsvorrichtung, was bei keiner bekannten Kletterkonsole mit Sicherungselementen der Fall ist. Selbstverständlich könnte das Sicherungselement auch seitlich ausschwenkbar am Haken angelenkt sein und beim Einführen in die Verankerungsvorrichtung in einen seitlich des Einführkanals befindlichen Raum ausfahren.

Das Lösen der Kletterkonsole nach Beendigung der ihr zugeordneten Aufgaben, nämlich das Abstützen von Schaltafeln für die Weiterbetonierung der bereits erstellten Teilbaute, kann nur erfolgen, wenn an der Traverse bzw. dem oberen, horizontal verlaufenden Schenkel der Sicherungsbolzen, der von aussen zugänglich ist, gegen die Kraft einer Feder gedrückt und dadurch die Arretierung des zweiarmigen Sicherungselements in seiner angehobenen oder seitlich ausgefahrenen Stellung aufgehoben wird. Die Aufhebung der Arretierung kann aber nur erfolgen, wenn die Kletterkonsole nicht mehr von einer Schalung belastet und vorerst vertikal angehoben wird. Mit anderen Worten, auch bei absichtlich oder unabsichtlich betätigtem Sicherungsbolzen ist die Kletterkonsole weiterhin sicher in der Verankerungsvorrichtung gehalten.

Weiter gelingt es in einer weiteren vorteilhaften Ausgestaltung der Erfindung, die Kletterkonsole ohne Zutun des Bauarbeiters, dass diese zwangsläufig in eine satte Anlage mit der Wand der Teilbaute gelangt, das heisst dass die Kletterkonsole horizontal in Richtung Wand gezogen wird, sobald die Kletterkonsole nicht mehr vom Bauarbeiter angehoben gehalten ist. Das Heranziehen an die Wand erfolgt zwangsläufig und unabhängig davon, wie weit die Verankerungsvorrichtung von der Oberfläche der Wand, in der sie einbetoniert ist, angeordnet ist. Ungenauigkeiten beim Setzen der Verankerungsvorrichtung werden dadurch aufgehoben.

Die Verankerungsvorrichtung, die vorteilhafterweise aus Stahl hergestellt ist, weist eine geringe Breite im Verhältnis zu deren Höhe auf, wobei deren Innenmass im Wesentlichen der Breite des Hakens und des neben diesem angeordneten Sicherungselements entspricht.

Durch geprägte nach aussen abstehende Rippen oder Buckel wird eine Auszugsfestigkeit erreicht, welche grösser ist als im Stand der Technik. Die Verankerungsvorrichtung kann in einer Stufenpresse ab Coil in wenigen Stanz- und Tiefziehhüben aus zwei untereinander verbundenen Hälften kostengünstig und qualitativ hochstehend erzeugt werden. Vorzugsweise ist der Haken an der Kletterkonsole aus zwei parallel verlaufenden Elementen zusammengesetzt, zwischen denen das Sicherungselement schwenkbar eingesetzt ist. Alternativ kann das Sicherungselement auch seitlich eines einfachen Hakens liegen. Durch die geringen Masse bzw. die geringe Breite der Verankerungsvorrichtung erfolgt nur eine vernachlässigbare Schwächung der Teilbaute und auf der Seite der Öffnung der Verankerungsvorrichtung wird diese nur geringfügig von der Betonmasse der Wand überdeckt, so dass Absprengungen infolge zu dünner Überdeckung oder hoher Last vermieden werden können. Die Verankerungsvorrichtung weist einen verhältnismässig langen kanalartigen Einführbereich auf, in dem der Führungsträger für den Haken nach dem Einführen des Hakens unten aufliegen kann und innerhalb welchem das Sicherungselement ein Anheben der Kletterkonsole durch das Sicherungselement verhindert. Im Weiteren wird der zweite Schenkel des Sicherungselements, sobald der Haken in die Verankerungsvorrichtung eingeschoben und abgesenkt ist, daran gehindert, nach oben auszuschwenken bzw. der nach oben geschwenkte Sicherungshebel, d.h. der erste Schenkel, kann nicht nach unten zurückschwenken und das Herausziehen aus der Dose ermöglichen.

Anhand von Ausführungsbeispielen wird das erfindungsgemässe Verfahren, die erfindungsgemässe Konsole und das erfindungsgemässe System näher erläutert. Es zeigen:
- Figur 1: Eine Schnittdarstellung des Eckbereichs einer Kletterkonsole mit dem Haken und dem Sicherungselement sowie beabstandet dazu einen Ausschnitt aus einer Wand mit darin eingegossener Verankerungsvorrichtung,
- Figur 2: einen Schnitt durch den Hakenbereich der Kletterkonsole mit in die Verankerungsvorrichtung eingeführtem Haken und Sicherungselement, Kletterkonsole noch gehalten vom Bauarbeiter, bei Wandabstand A = 2 mm,
- Figur 3: die vom Bauarbeiter nicht mehr gehaltene und dadurch abgesenkte Kletterkonsole mit ausgeschwenktem Sicherungselement, Kletterkonsole satt an Wand anliegend,
- Figur 4: einen Schnitt durch den Hakenbereich der Kletterkonsole mit in die Verankerungsvorrichtung eingeführtem Haken und Sicherungselement, bei Wandabstand 7 mm, Haken nur teilweise im Schenkel der Kletterkonsole eingezogen,
- Figur 5: die abgesenkte Kletterkonsole mit ausgeschwenktem Sicherungselement, Konsole satt an Wand anliegend, Haken vollständig eingezogen,
- Figur 6: eine perspektivische Darstellung der Kletterkonsole mit hakenförmigem Ende, nicht eingeführt,
- Figur 7: eine Seitenansicht des hakenförmigen Endes, Haken in Ausgangs-/ Ruhestellung, nicht eingeführt,
- Figur 8: eine Seitenansicht des hakenförmigen Endes, Haken in Einhakstellung,
- Figur 8a: einen Vertikalschnitt durch das Gehäuse und das Sicherungselement in Ruhestellung,
- Figur 8b: einen Vertikalschnitt durch das Gehäuse und das Sicherungselement in verrasteter gesicherter Stellung,
- Figur 9: eine teilweise aufgeschnittene Seitenansicht der Kletterkonsole mit aufgesetztem Abschalplattenhalter, Wand der Teilbaute nicht dargestellt,
- Figur 10: eine Seitenansicht der Kletterkonsole mit aufgesetztem Abschalplattenträger nach dem Entfernen der vom Abschalplattenträger getragenen Schalplatte, Wand nicht dargestellt,
- Figur 11: perspektivische Darstellung der Kletterkonsole mit Abschalplattenträger gemäss Figur 9,
- Figur 11a: eine perspektivische Darstellung der Kletterkonsole gemäss Figur 11 rückseitig
- Figur 12: perspektivische Darstellung der Kletterkonsole mit Abschalplattenträger gemäss Figur 10,
- Figur 13: Aufsicht auf die Kletterkonsole mit dem Abschalplattenträger gemäss Figur 10,
- Figur 14: Aufsicht auf die Kletterkonsole und dem Abschalplattenträger gemäss Figur 9,
- Figur 15: Abschalplattenträger in perspektivischer Darstellung von hinten, geschlossen,
- Figur 16: Abschalplattenträger in perspektivischer Darstellung von hinten, geöffnet,
- Figur 17: Ansicht des Abschalplattenträgers von der Rückseite, Abschalplattenträger geöffnet,
- Figur 18: eine Darstellung der Montage der Kletterkonsole mit einem Abschalplattenträger an einer Teilbaute vor dem Einführen des Hakens in die Verankerungsvorrichtung,
- Figur 19: eine Darstellung des eingeführten Hakens an der Kletterkonsole vor dem Absenken durch Loslassen der Kletterkonsole,
- Figur 20: Kletterkonsole abgesenkt mit nach oben ausgefahrenem Sicherungselement,
- Figur 21: Lösen der Verriegelung nach dem Betonieren,
- Figur 22: perspektivische Darstellung der Kletterkonsole mit Abschalplattenträger gemäss Figur 11 mit einer alternativen Ausgestaltung der Sicherungs- und Auslöseplatte und
- Figur 23: eine perspektivische Darstellung der Kletterkonsole mit aufgesetztem Abschalplattenträger vorgerückt zum Lösen der Hakenverriegelung.

In Figur 1 ist schematisch und ausschnittsweise auf der linken Seite eine Kletterkonsole 1 dargestellt. Oben in Figur 1 ist der oben liegende Schenkel 3, der als Führungs- und Tragelement dient, sichtbar. Auf der rechten Seite ist der vertikale Schenkel 5 zur Abstützung der Kletterkonsole 1 an einer Teilbaute 21 teilweise dargestellt. Etwas nach unten versetzt, ist am oberen Schenkel 3 ein Gehäuse 7 angeordnet, in welchem ein Führungsträger 9 für einen Haken 11 verschiebbar gelagert ist. Alternativ kann der Führungsträger 9 auch im oberen Schenkel 3 integriert angeordnet sein, wenn dieser einen geeignet grossen Querschnitt aufweist. In der bevorzugten Ausgestaltung der Erfindung ist der Führungsträger 9 mit dem Haken 11 bzw. hakenförmigen Ende auf zur horizontalen geneigten Führungsbahnen mit einem Neigewinkel zur Horizontalen von >45° an der Kletterkonsole 1 verschiebbar gelagert. Die Führungsbahnen werden gebildet durch geneigt verlaufende Schlitze 13, welche im Führungsträger 9 ausgebildet sind und mindestens ein weiterer, vorzugsweise zwei weitere Schlitze 41, die in den Figuren 7,8 sichtbar und im Gehäuse 7 eingelassen sind. Die Schlitze 13 werden von zwei im Gehäuse 7 fest montierten Bolzen 15 durchquert und bilden eine erste Längsführungsbahn für den Führungsträger 9. Ein axial beweglich gelagerter Stift 17, der im Führungsträger 9 gegen eine Federkraft axial verschiebbar ist und ein weiterer im Führungsträger 9 eingesetzter Sicherheitsbolzen 43 durchdringen die dritten Schlitze 41 im Gehäuse 7. Die drei oder vorzugsweise vier parallel verlaufenden Schlitze 13;41 bilden folglich die Parallelführung für den Führungsträger 9 und den daran angeordneten Haken 11 (Fig. 6).

Im Weiteren ist am Führungsträger 9 auf einer Welle 48 ein zweiarmiges Sicherungselement 19 mit einem ersten Arm 19' und einem zweiten Arm 19" schwenkbar gelagert. Das zweiarmige Sicherungselement 19 liegt in der Ruhe- oder Ausgangsstellung mit seinem ersten Arm 19' im Wesentlichen innerhalb des Umrisses des Hakens 11, das heisst der Arm 19' überragt weder an seiner Oberkante noch an seiner Unterkante die äussere Kontur des Hakens 11. Anders herum gesagt, die Höhe h des Hakens 11 im Bereich seines vorderen Endes bestimmt auch die Höhe bzw. Höhenausdehnung des Sicherungselements 19.

Der zweite Arm 19" des Sicherungselements 19 überragt in der Ruhe- und Ausgangsstellung die Oberkante des Führungsträgers 9 (vergl. Fig. 2 + 8a). Der zweite Arm 19" liegt vollständig innerhalb des Umrisses der Kletterkonsole 1.

In der Verlängerung des Führungsträgers 9 bzw. Hakens 11 ist in Figur 1 ebenfalls im Vertikalschnitt eine Teilbaute 21, z.B. eine Wand aus Beton dargestellt, in welcher eine Verankerungsvorrichtung 23 einbetoniert ist. Der genaue Aufbau der Verankerungsvorrichtung 23 wird später beschrieben. Die Verankerungsvorrichtung 23 weist auf der linken Seite in Fig. 1-5 eine Öffnung 25 auf, deren Höhe H etwas grösser ist als die Höhe h des Hakens 11 bzw. Führungsträgers 9. Die Breite B der Öffnung 25 ist etwas grösser als die Breite des Hakens 11, der vorzugsweise aus zwei beabstandet angeordneten Blechen aufgebaut ist und zwischen denen das Sicherungselements 19 liegt. Diese Dimensionen ermöglichen es, den Haken 11 bzw. Führungsträger 9 und den das dazwischen liegende Sicherungselement 19 mit geringem Spiel horizontal in Richtung X (Fig. 1) in die Verankerungsvorrichtung 23 einzuschieben. Der Haken 11 kann auch aus einem einzigen Blechteil oder eben aus zwei parallel verlaufenden, am hakenförmigen Ende 11' verbundenen Blechteilen aufgebaut sein.

Die Figur 2 zeigt die Kletterkonsole 1, nachdem der Haken 11 von einer Bedienungsperson, z.B. dem Bauarbeiter, getragen an der Kletterkonsole oder an einem auf dem Träger 3 verschiebbar angeordneten Abschalungshalter, horizontal in die Verankerungsvorrichtung 23 eingeführt worden ist. Dabei ist ersichtlich, dass die Oberkante des Führungsträgers 9 und Hakens 11 mit nur wenig Spiel an der oberen Wand 27 hinter der Öffnung 25 liegen und das untere Ende 11' des Hakens 11 an der unteren Wand 29 vorbeigeführt nun im erweiterten Innenraum oder Hohlkörper 65 der Verankerungsvorrichtung 23 liegt. Das untere Ende des ersten Arms 19' des Sicherungselements 19, das in etwa gleicher Höhe wie das Ende 11' liegt, gleitet ebenfalls über den Bodenabschnitt 29 des Einführbereichs 26 der Verankerungsvorrichtung 23. Die in den Figuren 1 und 2 dargestellten Positionen der Elemente liegen vor, solange die Kletterkonsole 1 von der Bedienungsperson noch getragen wird, das heisst solange die Masse der Kletterkonsole 1 diese nicht nach unten verschiebt. Die Kletterkonsole 1 wäre folglich in dieser Position vom Bauarbeiter getragen wieder aus der Verankerungsvorrichtung 11 herausführbar. Weiter ist in Figur 2 ersichtlich, dass zwischen der Vorderkante des vertikalen Schenkels 5 der Kletterkonsole 1 und der Oberfläche 21' der Wand 21 mit der Öffnung 25 an der Verankerungsvorrichtung 23 ein Abstand A von beispielsweise 8 mm besteht, nachdem das vordere Ende des Hakens 11 in der Nähe der Rückwand der Verankerungsvorrichtung 23 des Hohlkörpers 65 liegt.

Alternativ kann anstelle des Sicherungselements 19, welches sich um die Achse der Schraube 17 drehen kann, das Sicherungselement 19 auch in einer Linearführung am Führungsträger 9 verschiebbar befestigt sein und anstelle einer Drehbewegung eine Schiebebewegung nach oben ausführen. In einer weiteren ebenfalls nicht dargestellten Ausführungsform könnte das Sicherungselement 19 um eine horizontale Achse schwenkbar am Führungsträger 9 angelenkt sein und beim Absenken des Hakens 11 seitlich ausschwenkbar sein und folglich das Ausziehen des Hakens verhindern.

Sobald der Bedienungsmann, der beispielsweise aufrecht auf der Teilbaute 23 stehend die Kletterkonsole 1 an einem auf dem ersten Schenkel 3 der Kletterkonsole 1 aufgesetzten Abschalplattenträger 55 festhält (Fig. 20), die Kletterkonsole 1 nach unten gleiten lässt, also nicht mehr festhält (wie in Fig. 19), wird das Sicherungselement 19 vom rechten Arm 19' des Sicherungselements 19 durch den Kontakt mit dem Bodenabschnitt 29 nach oben gedrückt und dreht sich um die Achse der Welle 48 im Gegenuhrzeigersinn, bis der Führungsträger 9 mit seiner Unterkante 9' im Bereich hinter dem Haken 11 am Bodenabschnitt 29 aufliegt. Zu beachten ist, dass mit Beginn des Absenkens der Kletterkonsole 1 in der Verankerungsvorrichtung 23 unmittelbar die Drehung oder eine Verschiebung des Sicherungselements 19 einsetzt und der an der Oberseite des Arms 19 z.B. angeordnete Sporn 31 sofort über die Oberkante des Führungsträgers 9 hinausragt und sodann die Höhe h vom Haken 11, Führungsträger 9 und Sicherungselement 19 vergrössert wird und folglich der Haken 11 ab diesem Augenblick nicht mehr durch den Öffnungsquerschnitt mit der Höhe H der Verankerungsvorrichtung 23 hinaus gleiten kann.

Beim weiteren Absenken des Hakens 11 hintergreift dieser in der Verankerungsvorrichtung 23 unten einen etwa vertikal verlaufenden Abschnitt 33 am Ende des Einführkanals 29 in der Verankerungsvorrichtung 23. Das linke Ende, d.h. der Arm 19" des zweiarmigen Sicherungselements 19 schwenkt beim Absenken im Gegenuhrzeigersinn nach unten und kommt in den Bereich einer Scheibe 35 an einem Sicherungsbolzen 45 zu liegen und rastet an dieser mit der konkaven Fläche 46 zwangsweise ein. Das Sicherungselement 19 ist sicher fixiert (vergl. Fig. 8a, 8b).

Besonders vorteilhaft wirkt sich eine Lagerung des Führungsträgers 9 in den zur Vertikalen geneigten, durch die Schlitze 13,41 gebildeten Führungsbahnen aus, weil dadurch der Haken 11 mit dem Führungsträger 9 beim Absenken der Kletterkonsole 1 im Gehäuse 7 nach links gezogen wird und folglich einerseits der vertikale Schenkel 5 der Kletterkonsole 1 an die Oberfläche der Teilbaute 21 angezogen und andererseits der Haken 11 in der Verankerungsvorrichtung 23 nach links verschoben wird, so dass der Haken 11 in der Verankerungsvorrichtung 23 in satte Anlage gelangt. Auch das Ende des Hakens 11 wird nach links gezogen und gelangt dort in satte Anlage mit einem vertikal verlaufenden Abschnitt an der Verankerungsvorrichtung 23.

Die Kletterkonsole 1 ist folglich selbsttätig und zwangsweise ohne jegliches Dazutun durch den Bauarbeiter einzig durch das Einschieben in die Verankerungsvorrichtung 23 und danach das Absenken nach dem Loslassen durch die Schwerkraft unlösbar in der Verankerungsvorrichtung 23 an der Teilbaute 21 gehalten und kann nicht mehr durch äussere Kräfte, die auf die Kletterkonsole 1 von unten, von schräg unten oder von oben oder seitlich wirken, gelöst werden. Das Wiederlösen der Kletterkonsole 1 kann einzig durch einen manuellen Eingriff am Sicherungsbolzen 45, wie später beschrieben wird, erfolgen.

Die Figuren 4 und 5 entsprechen im Prinzip der Figur 3. Sie unterscheiden sich dadurch, dass die Verankerungsvorrichtung 23 bzw. der Rand von deren Öffnung 25 nicht exakt in der Oberfläche der Teilbaute 21 liegt, sondern aus welchen Gründen auch immer, um einige Millimeter zurückversetzt ist. Das Einhängen der Kletterkonsole 1 erfolgt trotzdem in gleicher Weise und deren Sicherung in der eingehängten Stellung entspricht derjenigen in Figur 3. Der von aussen sichtbare Unterschied besteht darin, dass die relative Verschiebung in horizontaler Richtung zwischen Kletterkonsole 1 und der Verankerungsvorrichtung 23 kleiner ist. Dies ist ersichtlich, dass die Bolzen 15 weniger weit im Schlitz 13 nach oben geglitten sind bzw. die Kletterkonsole 1 hat sich weniger weit nach unten verschoben Eine weitere Besonderheit, insbesondere ein weiterer

Vorteil der Anordnung, besteht darin, dass die Öffnung 25 an der Verankerungsvorrichtung 23 vom vertikalen Schenkel 5 der Kletterkonsole 1 vollständig abgedeckt ist und daher beim Betonieren kein Beton oder Betonwasser durch die Öffnung 25 ins Innere der Verankerungsvorrichtung 23 gelangen und dort das Sicherungselement 19 beschädigen oder unbrauchbar machen kann.

Selbstverständlich könnte die Schiebebewegung des Hakens 11 mit dem Führungsträger 9 in Richtung auf die Teilbaute 21 hin auch horizontal erfolgen, wie dies im Stand der Technik der Fall ist, wenn die Schlitze 13,41,43 horizontal angeordnet würden. Allerdings müsste dann der grosse Nachteil in Kauf genommen werden, dass das Heranziehen der Kletterkonsole 1 an die Teilbaute 21 beispielsweise in herkömmlicher Weise mit einem Keil erfolgen müsste. Dies bedeutet, dass die Bedienungsperson zwingend in einer gebeugten und umfallträchtigen Körperstellung eine zusätzliche Handlung vornehmen müsste, die zudem auch vergessen werden kann.

Dennoch wäre auch bei nicht mit einem Keil herangezogenem Haken 9 die Kletterkonsole 1 gemäss der vorliegenden Anmeldung gesichert an der Teilbaute 21 gehalten, weil das Sicherungselement 19 sofort nach dem Einschieben zwangsläufig beim Loslassen des Bauarbeiters und damit beginnenden Absenken (auch ohne Heranziehen) den Haken 11 unverrückbar in der Verankerungsvorrichtung 23 festgehalten wird (keine Abb.).

In der Figur 6 ist wiederum die Kletterkonsole 1 ausschnittsweise an ihrem hakenseitigen Ende perspektivisch dargestellt. Aus dieser Figur ist erkennbar, dass der horizontale Schenkel 3 am hakenseitigen Ende vom Gehäuse 7 mindestens seitlich umfasst wird. Das Gehäuse 7 ist vorzugsweise an seiner Oberkante durch seitlich nach aussen abstehende Laschen 47 verbreitert und ebenfalls vorzugsweise erstrecken sich auch über die hakenseitige Kante des horizontalen Schenkels 3 und des vertikalen Schenkels 5 in Gestalt einer zweiten Laschen 49. Diese beiden Laschen 47,49, die paarweise angeordnet sind, schützen die seitlich das Gehäuse 7 überragenden Elemente, nämlich die schraubenförmigen Bolzen 15 welche die Schlitze 13 am Führungsträger 9 durchqueren, den Sicherungsbolzen 45 und die Schraube 17 sowie selbstverständlich die in dieser Figur sichtbaren oben liegenden dritten und vierten Schlitze 41, welche beidseitig in den Seitenwänden des Gehäuses 7 eingelassen sind (vergl. auch Fig. 7+8). Vorzugsweise ist das Gehäuse 7 auch rückseitig durch eine Wand 51 verschlossen.

In Figur 7 ist der Haken 11 in Ausgangsstellung und das Sicherungselement 19 folglich in seiner Ruhestellung (ragt nur unten mit seiner Nase 19' unter dem Führungsträger 9 hervor). Die Schraube 17 und der Sicherungsbolzen 45 liegen am unteren Ende der beiden Schlitze 41 an. In der Figur 8 befindet sich der Führungsträger 9 mit dem Haken 11 in der Position, wie sie nach dem Einschieben durch die Öffnung 25 und Absenken in der Verankerungsvorrichtung 23 vorliegt. Die Verankerungsvorrichtung 1 ist hier der besseren Übersichtlichkeit halber weggelassen worden. Die Schraube 17 und der Sicherungsbolzen 45 sind nun relativ nach oben gegleitet, da der Haken 11 relativ zum horizontalen Schenkel 3 der Kletterkonsole 1 im Gehäuse 7 nach oben geschoben worden ist. In letzterer Position, also abgesenkte Kletterkonsole 1 in der Verankerungsvorrichtung 23, ist das Sicherungselement 19 an der Scheibe 35 am Sicherungsbolzen 45 durch eine Einbuchtung 39 am Sicherungselement 19 fixiert (Fig. 8b). Zum Lösen der Kletterkonsole 1 von der Teilbaute 21 muss der Bauarbeiter folglich die Verbindung zwischen der Scheibe 35 am Sicherungsbolzen 45 und dem Sicherungselement 19 lösen, damit sich das Sicherungselement 19 im Uhrzeigersinn verschwenken und sich dadurch zurück zwischen die beiden Platten des Hakens 11 bewegen kann. In der verschwenkten Stellung gemäss den Figuren 1,2,4 und 7 lässt sich die Kletterkonsole 1 folglich anheben und danach aus der Verankerungsvorrichtung 23 herausziehen. Das Lösen des Sicherungselements 19 erfolgt dadurch, dass die Scheibe 35 durch den Sicherungsbolzen 45 axial verschoben wird, so dass die untere Nase 53 am Sicherungselement 19 (siehe Fig. 2) nicht mehr von der Scheibe 35 zurückgehalten wird und an der Welle des Sicherungsbolzens 45 vorbeigleiten kann. Der Sicherungsbolzen 45 bzw. die Scheibe 35 kann nur gegen die Kraft einer Feder axial verschoben werden (die Feder ist nicht dargestellt).

Wie eingangs erwähnt, dient die Kletterkonsole 1 als temporäre Trägerin einerseits für ein Gerüstbrett und andererseits als Vorrichtung zur Befestigung eines Abschalplattenträgers 55 für das Erstellen der Wand oberhalb der Teilbaute 21. Die in den Figuren 9-21 nicht dargestellten Abschalplatten werden durch den Abschalplattenträger 55, der auf dem horizontalen Schenkel 3 relativ zur Kletterkonsole 1 verschiebbar ist, getragen. Der Abschalplattenträger 55 umfasst einen U-förmigen Führungsschuh 57, welcher auf den horizontalen Schenkel 3 der Kletterkonsole 1 von der Seite her horizontal aufgeschoben und seitlich und unten durch geeignete Mittel fixiert ist.

Der Führungsschuh 57 (Fig. 11,12) umfasst eine Seitenwand 59, eine obere Führungswand 61 und eine untere als Gleitschuh dienende Führungswand 63, die U-förmig zueinanderstehen und miteinander verbunden sind. An der die Basis des U's bildende Seitenwand 59 kann an diese seitlich eine Sicherungs- und Auslöseplatte 65 anschliessen. Deren Funktion und Formgebung wird später beschrieben.

An der unteren Führungswand 63 ist eine schwenkbare Riegelplatte 69 in eine nach unten ragende Lasche bzw. in eine an dieser angebrachte Öffnung 73 einschiebbar gehalten. Weiter ist in der oberen Führungswand 61 eine erste Durchführung 75 eingelassen, welche über einer zweiten Durchführung 77 liegt, die in der unteren Führungswand 63 ausgebildet ist. Mit einem Schieber 79, dessen Querschnittsfläche etwas kleiner ist als der Querschnitt der beiden Durchführungen 75,77, kann der Führungsschuh 57 zu einem rechteckigen Rohr verschlossen werden, wenn dieses auf den oberen Schenkel 3 der Kletterkonsole 1 aufgeschoben ist. Die Riegelplatte 69 kann danach durch die Öffnung 73 und eine Ausnehmung 81 durch einen Schieber 79 hindurchgeschoben werden. Die Riegelplatte 69 ist unverlierbar durch einen an deren Ende ausgebildeten Riegel 83 mit dem Führungsschuh 57 verbunden. Vorzugsweise sind die schmalen Enden der oberen Führungswand 61 und der unteren Führungswand 63 leicht aus deren Ebene umgebogen. Die Riegelplatte 69, welche mit dem Schieber 79 zusammenwirkt, verhindert, dass bei einer Kraft F, welche vom flüssigen Beton hinter der Schalungsplatte auf den vertikalen Arm 85 des Abschalplattenträgers 55 wirkt, aufgenommen werden. Dadurch ist sichergestellt, dass der Abschalplattenträger 55 vor und nach dem Betonieren mit geringer Reibung auf dem oberen Schenkel 3 der Kletterkonsole verschiebbar ist, sobald die konisch ausgebildete Riegelplatte 69 aus der Verriegelungsstellung (Fig. 15) in die Entriegelungsstellung (Fig. 16 und 17) zurückgezogen ist. Mit der Riegelplatte 69 bzw. deren keilförmigen Querschnittsform (vergl. insbesondere Fig. 17), kann der Abschalplattenträger 55 in seiner Arbeitsstellung, d.h. herangeschoben an eine Schalungsplatte, an der Kletterkonsole 1 fixiert werden. Durch das Herausziehen der keilförmigen Riegelplatte 69 wird auch die Klemmwirkung auf den Schieber 79 aufgehoben. Solange der Schieber 79 in der oberen und unteren Durchführung 75,77 eingeschoben ist, wird der Abschalplattenträger 55 an der Kletterkonsole 1 sicher gehalten, jedoch ist er verschiebbar.

Die Sicherungs- und Auslöseplatte 65, die an der Seitenwand 59 am Führungsschuh 57 angeformt ist, hat zwei Aufgaben. In Arbeitsstellung, wenn der Abschalplattenträger 55 gegen die Wand der Teilbaute 21 geschoben ist und nur durch eine (nicht dargestellte) Schalungsplatte beabstandet zu dieser liegt, deckt die Sicherungs- und Auslöseplatte 65 den Bolzen 45 gerade soweit ab, dass dieser nicht unabsichtlich betätigt wird bzw. betätigt werden kann und zur Auslösung der Verrastung innerhalb der Verankerungsvorrichtung 23 führt.

Nach dem Giessen der Decke oberhalb der Teilbaute 21 und Erstarrung des Betons, werden die nebeneinander angeordneten Abschalplattenträger 55 an den Kletterkonsolen 1 durch Herausschlagen der Riegelplatte 69 auf der Kletterkonsole 1 von der Wand weggeschoben. Danach erfolgt das Entfernen der Schalungsplatten (nicht gezeigt). Die Schalungsplatten sind dabei immer noch gesichert, indem sie auf dem oberen Schenkel 3 der Kletterkonsole 1 abgestützt sind, so dass sie nicht nach unten gleiten können. Nach der Entnahme der Schalungstafeln oder -bretter kann die Bedienungsperson, d.h. der Bauarbeiter, auf der neu betonierten Decke stehend den Abschalplattenträger 55 am vertikalen Arm 85 zu sich hin, also in Richtung der Teilbaute 21, verschieben. Dabei gleitet die abgekröpfte Sicherungs- und Auslöseplatte 65 über den Sicherungsbolzen 45 und drückt diesen in das Gehäuse 7 hinein. Dadurch wird mit dem Sicherungsbolzen 45 die Scheibe 35 ausser Eingriff mit dem Sicherungselement 19,19' gebracht und es löst sich die Arretierung des Sicherungselements 19, welche zuvor in angehobener Stellung gehalten worden ist. Das Sicherungselement 19 dreht sich nun im Uhrzeigersinn und verschwindet zwischen den beiden, den Haken 11 bildenden Platten. Nun kann die Kletterkonsole 1 angehoben und erst dann nach aussen, d.h. von der Teilbaute weg, geschoben oder geschwenkt werden, ohne dass der Bauarbeiter sich über den Rand der Teilbaute 21 hinausbeugen muss (vergl. Figuren 18 bis 20).

Ist an der Kletterkonsole 1 kein Abschalplattenträger 55 montiert, wird das Lösen nach dem Ende des Gebrauchs der Konsole 1 durch Drücken auf den Sicherungsbolzen 45, z.B. mit dem Daumen, oder einem Schlag mit einem Hammer, das Sicherungselement 19 gelöst und fällt im Uhrzeigersinn zwischen die beiden, den Haken 11 bildenden Platten, so dass die Kletterkonsole 1 nach dem Anheben leicht aus der Verankerungsvorrichtung 23 herausgezogen werden kann.

In einer weiteren Ausgestaltung der Sicherungs- und Auslöseplatte 65 gemäss den Figuren 22 und 23 ist die obere Lasche 47 an deren Rand oder deren Rändern um ca. 90° umgelegt und liegt nun parallel zur Wand des Gehäuses 7. Weiter ist die Sicherungs- und Auslöseplatte 65 an deren vorderem Ende nicht nur mit einem Auflaufbereich 66 über die gesamte Höhe der Sicherungs- und Auslöseplatte 65 versehen, sondern ein oben liegender Abschnitt 68 verläuft parallel zur Seitenwand 59.

Bei zurückgezogenem Abschalplattenträger 55 sind beide Elemente, nämlich die Sicherungs- und Auslöseplatte 65 sowie deren vordere Kantenbereiche 66 und 68 ausser Kontakt mit anderen Elementen der Vorrichtung.

Während des Giessens der Decke ist der Abschalplattenträger 55 gemäss Figur 23 nach rechts vorgeschoben und die Sicherungs- und Auslöseplatte 65 deckt mit deren Auflaufbereich 66 den Sicherungsbolzen 45 und verhindert dadurch ein absichtliches oder unabsichtliches Lösen des Verriegelungsmechanismus mit dem Haken 11. Der Abschnitt 68 liegt nun unter dem nach unten umgeklappten Bereich der ersten Lasche 47 und steht mit dieser vorzugsweise in Kontakt. Damit der Abschnitt 68 leicht unter die umgeklappte Lasche 47 gleiten kann, ist dessen Ende leicht nach Innen gebogen.

Zweck dieser weiteren Ausgestaltung des Abschalplattenträgers 55 besteht darin, dass beim Giessen und bereits beim Verspannen des vertikalen Arms 85 des Abschalplattenträgers 55 dieser, verstärkt durch den Hebel, hohe Kräfte auf den Führungsschuh 57 überträgt. Diese auf den Führungsschuh übertragenen Kräfte können über den Abschnitt 68, welcher unter die umgebogene Lasche 47 greift, mindestens teilweise aufgefangen werden, und damit kann eine Versteifung des Abschalplattenträgers 55 bezüglich der Kletterkonsole 1 erreicht werden.

In einer weiteren Ausgestaltung des Abschalplattenträgers 55 gemäss den Figuren 22 und 23 ist dessen vertikaler Arm 85 bezüglich der Vertikalen mit zwei beabstandeten Spindeln verschwenkbar getragen. Die untere Spindel 89 und die obere Spindel 87 sind durch einen Spindelträger 91 miteinander verbunden. An den Enden des Spindelträgers 91 sind Gewindebüchsen 93 und 95 ausgebildet, in welchen die Gewinde der Spindeln 87 bzw. 89 kämmen. Das abtriebseitige Ende der unteren Spindel 89 ist in einem Spindellager 97 frei drehbar gelagert und axial gegen eine Verschiebung der unteren Spindel gesichert. Die Bohrung im Spindellager weist gegenüber dem Durchmesser der Spindel im Bereich der Bohrung Spiel auf, das die Möglichkeit bietet, dass die Achse der unteren Spindel in einem gewissen Winkelbereich schwenkbar mit dem vertikalen Arm 85 verbunden ist. Die obere Spindel 87 ist ebenfalls in einem Lagerbock 99 getragen und gegen axiale Verschiebung gesichert. Allerdings liegt das Ende der Spindel 87 nicht in einer Bohrung geführt, sondern in einer u-förmigen Ausnehmung im Lagerbock 99. Diese Ausführung ermöglicht es, nach dem Lösen einer am Ende der unteren Spindel 89 angeordneten Sicherungsschraube, die beiden Spindeln 87 und 89 vom vertikalen Arm 85 zu lösen.

Mit den beiden beweglich gelagerten Spindeln 87 kann der vertikale Arm 85 und damit das an diesem anliegende Schalbrett exakt horizontal oder aber auch in gewissem Winkel zur Horizontalen ausgerichtet werden. Folglich kann mit dem Abschalplattenträger 55 eine Wand erstellt werden, welche nicht in einer vertikalen Ebene verläuft, sondern nach innen oder nach aussen dazu geneigt ist.

## Patentansprüche

1. Verfahren zur selbsttätig aktivierbaren sicheren Verbindung einer Kletterkonsole (1) mit einem Haken (11) an einer in einer Teilbaute (21) eingelassenen Verankerungsvorrichtung (23), mit folgenden Schritten:
a. Heranführen der Kletterkonsole (1) an die Teilbaute (21),
b. Einführen des Hakens (11) in die Verankerungsvorrichtung (23),
c. Auflegen des Hakens (11) und Absenken der Kletterkonsole (1) in der Verankerungsvorrichtung (23)
d. Aktivierung eines Sicherungselements (19) durch das Absenken des Hakens (11) in der Kletterkonsole (1) und
e. Verriegelung des Hakens (11) und des Sicherungselements (19) in der Verankerungsvorrichtung (23) und Einstellung der sicheren Verbindung mit der Verankerungsvorrichtung,
**dadurch gekennzeichnet, dass**
das Sicherungselement (19) im Wesentlichen zweiarmig ausgebildet ist und am Haken (11) beim Aktivieren des Sicherungselements (19) durch Absenken des Hakens (11) soweit um eine Achse nach oben geschwenkt wird, dass ein erster Arm (19') des Sicherungselements in eine oberhalb einer Einführöffnung (25) der Verankerungsvorrichtung (23) für den Haken (11) befindliche Querschnittsausweitung der Verankerungsvorrichtung gelangt und gleichzeitig ein zweiter Arm (19") des Sicherungselements an einer Rast- und Auslösevorrichtung (45) an der Kletterkonsole (1) derart arretiert wird, dass der Haken zusammen mit der Kletterkonsole nicht mehr aus der Verankerungsvorrichtung gelöst werden kann und das Herausziehen der Kletterkonsole (1) aus der Verankerungsvorrichtung (23) verhindert wird, weil die vertikale Ausdehnung des Hakens (11) und des Sicherungselements (19) grösser ist als die Höhe der Einführöffnung (25) in der Verankerungsvorrichtung (23) .

2. Verfahren nach Anspruch 1, **dadurch gekennzeichnet, dass** beim Absenken der Kletterkonsole (1) in der Verankerungsvorrichtung (23) selbsttätig die Kletterkonsole (1) an die Verankerungsvorrichtung (23) herangezogen wird.

3. Verfahren nach Anspruch 2, wobei die Kletterkonsole (1) einen oberen Schenkel (3), der horizontal zu liegen bestimmt ist und einen vertikalen Schenkel (5), der vertikal und parallel zur Oberfläche der Teilbaute (21) zu liegen bestimmt ist, umfasst, wobei am oberen Schenkel (3) der Haken (11) an einem entlang des oberen Schenkels (3) verschiebbaren Führungsträger (9) gelagert ist, wobei die Verankerungsvorrichtung (23) eine im Wesentlichen in der Oberfläche der Teilbaute (21) zu liegen bestimmte Öffnung (25) als Einführöffnung (25) aufweist, an die sich ein Einführkanal (26) anschliesst, an dessen von der Öffnung (25) abgewendeten Ende der Querschnitt der Verankerungsvorrichtung (23) grösser ist als an der Öffnung (25), wobei das Sicherungselement (19) zur Zwangsverriegelung am Führungsträger (9) für den Haken (11) ausgebildet ist, und der Führungsträger (9) mit dem Haken (11) in mindestens einer Führung (15,41) in einem spitzen Winkel zum oberen Schenkel (3) an diesem verschiebbar gelagert ist, derart, dass während des Absenkens der Kletterkonsole (1) der Abstand des Hakens (11) zum vertikalen Schenkel (5) verkleinert und dadurch die Kletterkonsole (1) durch die Schwerkraft an die Verankerungsvorrichtung (23) in der Teilbaute herangezogen wird und dass nach dem Heranziehen der Kletterkonsole (1) an die Verankerungsvorrichtung (23) deren Öffnung (25) vollständig vom Gehäuse (7) der Kletterkonsole (1) verschlossen ist.

4. Verfahren nach Anspruch 2, wobei die Kletterkonsole (1) einen oberen Schenkel (3), der horizontal zu liegen bestimmt ist und einen vertikalen Schenkel (5), der vertikal und parallel zur Oberfläche der Teilbaute (21) zu liegen bestimmt ist, umfasst, wobei am oberen Schenkel (3) der Haken (11) an einem entlang des oberen Schenkels (3) verschiebbaren Führungsträger (9) gelagert ist, wobei die Verankerungsvorrichtung (23) eine im Wesentlichen in der Oberfläche der Teilbaute (21) zu liegen bestimmte Öffnung (25) als Einführöffnung (25) aufweist, an die sich ein Einführkanal (26) anschliesst, an dessen von der Öffnung (25) abgewendeten Ende der Querschnitt der Verankerungsvorrichtung (23) grösser ist als an der Öffnung (25), wobei das Sicherungselement (19) zur Zwangsverriegelung am Führungsträger (9) für den Haken (11) ausgebildet ist, und wobei das Sicherungselement (19) beim Absenken und Schwenken an einem Sicherungsbolzen (45) an der Kletterkonsole (1) einrastet.

5. Kletterkonsole (1) zum Auflegen von Gerüstbrettern und Befestigen von Abschalplattenträgern (55) für die Erstellung von Decken an Teilbauten (21), umfassend zwei im Wesentlichen rechtwinklig miteinander verbundene horizontal und vertikal ausgerichtete Schenkel (3,5) aus Stahlprofilen und einem die beiden Schenkel (3,5) an deren anderen Ende zu einem Dreieck verbindenden Rahmen, weiter umfassend einen an einem Führungsträger (9) ausgebildeten Haken (11), wobei der Führungsträger (9) an der Kletterkonsole (1) verschiebbar gelagert ist und am Führungsträger (9) des Hakens (11) ein Sicherungselement (19) in seiner Ruhe- und Ausgangsstellung neben dem Haken liegt, **dadurch gekennzeichnet, dass**
das Sicherungselement (19) in seiner Ruhe- und Ausgangsstellung innerhalb der grössten vertikalen Ausdehnung des Hakens (11) liegt, das Sicherungselement (19) einen ersten Arm (19") und einen zweiten längeren Arm (19') umfasst, in einer Arbeitsstellung der längere Arm (19') in eine nach oben den Haken (11) überragende Stellung schieb- oder schwenkbar ist und dass der erste Arm (19'') in einer abgesenkten Stellung der Kletterkonsole (1) selbsttätig an einer Rast- und Auslösevorrichtung (45) an der Kletterkonsole (1) arretierbar ist.

6. Kletterkonsole (1) nach Anspruch 5, **dadurch gekennzeichnet, dass** der erste Arm (19") des Sicherungselements (19) an seinem Ende in einen an der Kletterkonsole (1) und/oder dem Führungsträger (9) als Rastmittel ausgebildeten Bolzen (45) einrastbar ist.

7. Kletterkonsole (1) nach Anspruch 6, **dadurch gekennzeichnet, dass** als Rastmittel eine axial verschiebbare Scheibe (35), die an einem Bolzen (15) aufgesetzt oder ausgebildet ist, angeordnet ist.

8. Kletterkonsole (1) nach Anspruch 5 **dadurch gekennzeichnet, dass**
der Führungsträger (9) mit dem an seinem vorderen Ende ausgebildeten Haken (11) in mindestens einer Führungsbahn (13,41) an der Kletterkonsole (1) in einem spitzen Winkel zum oberen Schenkel (3) verschiebbar gelagert ist.

9. Kletterkonsole (1) nach Anspruch 8, **dadurch gekennzeichnet, dass** die Führungsbahn am oberen Schenkel (3) mindestens einen ersten Führungsschlitz (41) umfasst, in welchem eine im Führungsträger (9) eingesetzte Schraube (17) oder ein Stift verschiebbar ist, dass in einem zweiten Führungsschlitz (13), der im Führungsträger (9) ausgebildet ist, ein Bolzen (15) geführt ist, welcher im oberen Schenkel (3) gehalten ist, derart dass der Haken (11) mit dem Führungsträger (9) nach dem Einführen des Hakens (11) in eine Verankerungsvorrichtung (23) durch Schwerkraft bezüglich der Kletterkonsole (1) gleichzeitig eine Bewegung nach oben und nach hinten in Richtung der Kletterkonsole (1) ausführt.

10. Kletterkonsole (1) nach Anspruch 9, **dadurch gekennzeichnet, dass** der mindestens eine erste Führungsschlitz (41) beidseitig am oberen Schenkel (3) ausgebildet ist, so dass die Schraube (17) beidendig geführt ist und dass der Bolzen (15) beidendig in Bohrungen im oberen Schenkel (3) gehalten ist.

11. System mit einer Kletterkonsole (1) nach einem der Ansprüche 5 bis 10 und einer Verankerungsvorrichtung (23) wobei die Verankerungsvorrichtung (23) eine im Wesentlichen in der Oberfläche der Teilbaute (21) zu liegen bestimmte Öffnung (25) als Einführöffnung (25) aufweist, an die sich ein Einführkanal (26) anschliesst, an dessen von der Öffnung (25) abgewendeten Ende der Querschnitt der Verankerungsvorrichtung (23) grösser ist als an der Öffnung (25), und einen Hohlkörper mit der Öffnung (25) zum Einführen des hakenförmigen Endes (11) an einer Kletterkonsole (1) umfasst, wobei im Anschluss an die Öffnung (25) der Einführkanal (26) von der Höhe H und der Breite B mit im Wesentlichen gleichbleibendem Querschnitt folgt, an dem sich ein Rückhaltebereich mit dem grösseren Querschnitt anschliesst, und der Rückhaltebereich sich am Ende des Einführkanals (26) sowohl nach oben als auch nach unten über den Boden- und Deckenabschnitt des Einführkanals (26) erstreckt.

12. System nach Anspruch 11, **dadurch gekennzeichnet, dass** der die Verankerungsvorrichtung (23) bildende Hohlkörper aus zwei miteinander verbundenen Schalen aus Stahl oder Kunststoff besteht.

13. System nach Anspruch 12, **dadurch gekennzeichnet, dass** die beiden Schalen durch eine Schweissung oder eine Bördelung miteinander verbunden sind.

14. System nach Anspruch 13, **dadurch gekennzeichnet, dass** an den Schalen des Hohlkörpers Rippen oder/und Buckel als Ankerelemente ausgebildet sind.

## Claims

1. A method for the automatically activatable secure connection of a climbing bracket (1) to a hook (11) on an anchoring device (23) embedded in a substructure (21), having the following steps:
a. bringing the climbing bracket (1) up to the substructure (21),
b. inserting the hook (11) into the anchoring device (23),
c. fitting the hook (11) and lowering the climbing bracket (1) in the anchoring device (23),
d. activating a securing element (19) by lowering the hook (11) in the climbing bracket (1) and
e. locking the hook (11) and the securing element (19) in the anchoring device (23) and adjusting the secure connection with the anchoring device,
**characterized in that**
the securing element (19) is substantially formed to have two arms and is pivoted upwards about an axis on the hook (11) when the securing element (19) is activated by lowering the hook (11) such that a first arm (19') of the securing element enters a cross-sectional widening of the anchoring device located above an insertion opening (25) of the anchoring device (23) for the hook (11), and at the same time a second arm (19") of the securing element is locked onto a latching and release device (45) on the climbing bracket (1) such that the hook together with the climbing bracket can no longer be released from the anchoring device and the climbing bracket (1) is prevented from being pulled out of the anchoring device (23), because the vertical extension of the hook (11) and the securing element (19) is greater than the height of the insertion opening (25) in the anchoring device (23).

2. The method according to Claim 1, **characterized in that**, during the lowering of the climbing bracket (1) in the anchoring device (23), the climbing bracket (1) is automatically brought up to the anchoring device (23).

3. The method according to Claim 2, wherein the climbing bracket (1) comprises an upper leg (3) intended to lie horizontally, and a vertical leg (5) intended to lie vertically and parallel to the surface of the substructure (21), wherein the hook (11) is mounted on the upper leg (3) on a guide support (9) displaceable along the upper leg (3), wherein the anchoring device (23) has an opening (25) as an insertion opening (25) intended to lie substantially in the surface of the substructure (21), to which an insertion channel (26) is connected, at the end of which facing away from the opening (25) the cross-section of the anchoring device (23) is larger than at the opening (25),
wherein
the securing element (19) is formed for forced locking on the guide support (9) for the hook (11), and the guide support (9) is displaceably mounted with the hook (11) on the upper leg (3) in at least one guide (15, 41) at an acute angle to said upper leg, such that, during the lowering of the climbing bracket (1), the distance of the hook (11) from the vertical leg (5) is reduced and the climbing bracket (1) is thereby pulled by gravity towards the anchoring device (23) in the substructure and such that, after bringing the climbing bracket (1) up to the anchoring device (23), its opening (25) is fully closed by the housing (7) of the climbing bracket (1).

4. The method according to Claim 2, wherein the climbing bracket (1) comprises an upper leg (3) intended to lie horizontally, and a vertical leg (5) intended to lie vertically and parallel to the surface of the substructure (21), wherein the hook (11) is mounted on the upper leg (3) on a guide support (9) displaceable along the upper leg (3), wherein the anchoring device (23) has an opening (25) as an insertion opening (25) intended to lie substantially in the surface of the substructure (21), to which an insertion channel (26) is connected, at the end of which facing away from the opening (25) the cross-section of the anchoring device (23) is larger than at the opening (25),
wherein
the securing element (19) is formed for forced locking onto the guide support (9) for the hook (11), and wherein the securing element (19) engages on a securing bolt (45) on the climbing bracket (1) during lowering and pivoting.

5. A climbing bracket (1) for placing scaffolding boards and fastening stop-end plate girders (55) for constructing ceilings on substructures (21), comprising two horizontally and vertically aligned legs (3,5) made of steel profiles connected to one another substantially at right angles and a frame connecting the two legs (3, 5) at their other end to form a triangle, further comprising a hook (11) formed on a guide support (9), wherein the guide support (9) is displaceably mounted on the climbing bracket (1) and a securing element (19) is located next to the hook on the guide support (9) of the hook (11) in its rest and starting position,
**characterized in that**
in its rest and starting position, the securing element (19) lies within the greatest vertical extension of the hook (11), the securing element (19) comprises a first arm (19") and a second, longer arm (19'), in a working position the longer arm (19') can be pushed or pivoted into a position projecting upwards beyond the hook (11), and **in that** the first arm (19") can be automatically locked in a lowered position of the climbing bracket (1) on a latching and release device (45) on the climbing bracket (1).

6. The climbing bracket (1) according to Claim 5, **characterized in that** the first arm (19") of the securing element (19) can be engaged at its end in a bolt (45) formed as latching means on the climbing bracket (1) and/or the guide support (9).

7. The climbing bracket (1) according to Claim 6, **characterized in that**, as latching means, an axially displaceable disc (35) is arranged which is fitted or formed on a bolt (15).

8. The climbing bracket (1) according to Claim
5, **characterized in that**
the guide support (9) with the hook (11) formed on its front end is displaceably mounted in at least one guide track (13, 41) on the climbing bracket (1) at an acute angle to the upper leg (3).

9. The climbing bracket (1) according to Claim 8, **characterized in that** the guide track on the upper leg (3) comprises at least one first guide slot (41), in which a screw (17) or a pin inserted in the guide support (9) is displaceable, **in that** a bolt (15) is guided in a second guide slot (13) formed in the guide support (9), which bolt is held in the upper leg (3) such that the hook (11) with the guide support (9) after inserting the hook (11) into an anchoring device (23) simultaneously executes an upwards and backwards movement in the direction of the climbing bracket (1) by gravity with respect to the climbing bracket (1).

10. The climbing bracket (1) according to Claim 9, **characterized in that** the at least one first guide slot (41) is formed on both sides of the upper leg (3) such that the screw (17) is guided at both ends and **in that** the bolt (15) is held at both ends in bores in the upper leg (3).

11. A system with a climbing bracket (1) according to any one of Claims 5 to 10 and an anchoring device (23), wherein the anchoring device (23) has an opening (25) as an insertion opening (25) intended to lie substantially in the surface of the substructure (21), which is associated with an insertion channel (26), at the end of which facing away from the opening (25) the cross-section of the anchoring device (23) is greater than at the opening (25), and comprises a hollow body with the opening (25) for inserting the hook-like end (11) on a climbing bracket (1), wherein, following the opening (25), the insertion channel (26) of height H and width B follows with a substantially uniform cross-section, which is connected with a retaining area with the larger cross-section, and the retaining area extends at the end of the insertion channel (26) both upwardly and downwardly over the base and top portion of the insertion channel (26).

12. The system according to Claim 11, **characterized in that** the hollow body forming the anchoring device (23) consists of two interconnected shells made of steel or plastic.

13. The system according to Claim 12, **characterized in that** the two shells are connected to one another by welding or flanging.

14. The system according to Claim 13, **characterized in that** ribs and/or bosses are formed as anchoring elements on the shells of the hollow body.

## Revendications

1. Procédé de raccordement sécurisé, actionnable automatiquement, d'une console grimpante (1) avec un crochet (11) à un dispositif d'ancrage (23) noyé dans une structure partielle (21), comprenant les étapes suivantes :
a. amenée de la console grimpante (1) contre la structure partielle (21),
b. insertion du crochet (11) dans le dispositif d'ancrage (23),
c. pose du crochet (11) et descente de la console grimpante (1) dans le dispositif d'ancrage (23)
d. actionnement d'un élément de fixation (19) par abaissement du crochet (11) dans la console grimpante (1) et
e. verrouillage du crochet (11) et de l'élément de fixation (19) dans le dispositif d'ancrage (23) et ajustement du raccordement sécurisé mit der dispositif d'ancrage,
**caractérisé en ce que**
l'élément de fixation (19) est sensiblement formé avec deux bras et pivoté vers le haut autour d'un axe sur le crochet (11) lors de l'actionnement de l'élément de fixation (19) par abaissement du crochet (11), de sorte qu'un premier bras (19') de l'élément de fixation entre dans un élargissement de section transversale du dispositif d'ancrage situé au-dessus d'une ouverture d'insertion (25) du dispositif d'ancrage (23) pour le crochet (11) et qu'un deuxième bras (19") de l'élément de fixation est simultanément arrêté contre un dispositif d'enclenchement et de déclenchement (45) sur la console grimpante (1), de sorte que le crochet ne puisse plus être détaché du dispositif d'ancrage avec la console grimpante et qu'un retrait de la console grimpante (1) hors du dispositif d'ancrage (23) soit empêché, parce que l'extension verticale du crochet (11) et de l'élément de fixation (19) sont supérieure à la hauteur de l'ouverture d'insertion (25) dans le dispositif d'ancrage (23).

2. Procédé selon la revendication 1, **caractérisé en ce que** lors de la descente de la console grimpante (1) dans le dispositif d'ancrage (23), la console grimpante (1) est automatiquement attirée contre le dispositif d'ancrage (23).

3. Procédé selon la revendication 2, où la console grimpante (1) comprend un bras supérieur (3), destiné à s'étendre horizontalement et un bras vertical (5), destiné à s'étendre verticalement et parallèlement à la surface de la structure partielle (21), où le crochet (11) est monté sur le bras supérieur (3) contre un support de guidage (9) déplaçable le long du bras supérieur (3), où le dispositif d'ancrage (23) présente une ouverture (25) sensiblement destinée à être ménagée dans la surface de la structure partielle (21) en tant qu'ouverture d'insertion (25), à laquelle un canal d'insertion (26) est connecté, à l'extrémité opposée à l'ouverture (25) duquel la section transversale du dispositif d'ancrage (23) est supérieure à celle de l'ouverture (25), Où
l'élément de fixation (19) est formé pour verrouillage forcé sur le support de guidage (9) pour le crochet (11), et le support de guidage (9) est monté de manière mobile avec le crochet (11) dans au moins une glissière (15, 41) contre le bras supérieur (3) à un angle aigu avec celuici, de sorte que, pendant la descente de la console grimpante (1), l'intervalle se réduit entre le crochet (11) et le bras vertical (5), et que la console grimpante (1) est ainsi attirée par gravité contre le dispositif d'ancrage (23) dans la structure partielle, et qu'après attraction de la console grimpante (1) contre le dispositif d'ancrage (23), l'ouverture (25) de ce dernier est entièrement obturée par le boîtier (7) de la console grimpante (1).

4. Procédé selon la revendication 2, où la console grimpante (1) comprend un bras supérieur (3), destiné à s'étendre horizontalement et un bras vertical (5), destiné à s'étendre verticalement et parallèlement à la surface de la structure partielle (21), où le crochet (11) est monté sur le bras supérieur (3) contre un support de guidage (9) déplaçable le long du bras supérieur (3), où le dispositif d'ancrage (23) présente une ouverture (25) sensiblement destinée à être ménagée dans la surface de la structure partielle (21) en tant qu'ouverture d'insertion (25), à laquelle un canal d'insertion (26) est connecté, à l'extrémité opposée à l'ouverture (25) duquel la section transversale du dispositif d'ancrage (23) est supérieure à celle de l'ouverture (25),
Où
l'élément de fixation (19) est formé pour verrouillage forcé sur le support de guidage (9) pour le crochet (11), et où l'élément de fixation (19) s'enclenche sur un axe de blocage (45) sur la console grimpante (1) lors de l'abaissement et du pivotement.

5. Console grimpante (1) pour la pose de planches d'échafaudage et la fixation de supports de plaques de coffrage (55) pour la réalisation de plafonds sur des structures partielles (21), comprenant deux bras alignés horizontalement et verticalement (3, 5) en profilés d'acier, sensiblement raccordés à angle droit l'un à l'autre, et un cadre raccordant les deux bras (3, 5) à leurs extrémités en formant un triangle, comprenant en outre un crochet (11) formé sur un support de guidage (9), où le support de guidage (9) est monté de manière mobile sur la console grimpante (1) et un élément de fixation (19) est situé sur le support de guidage (9) du crochet (11), à côté du crochet dans sa position de repos et initiale,
**caractérisée en ce que**
dans sa position de repos et initiale, l'élément de fixation (19) est disposé à l'intérieur de la plus grande extension verticale du crochet (11), l'élément de fixation (19) comprend un premier bras (19") et un deuxième bras plus long (19'),dans une position de travail le bras plus long (19`) est translatable ou pivotant vers une position au-dessus du crochet (11) et **en ce que** le premier bras (19") peut être arrêté automatiquement en position de descente de la console grimpante (1) contre un dispositif d'enclenchement et de déclenchement (45) sur la console grimpante (1).

6. Console grimpante (1) selon la revendication 5, **caractérisée en ce que** le premier bras (19") de l'élément de fixation (19) est enclenchable par son extrémité dans un axe (45) formé comme moyen d'enclenchement sur la console grimpante (1) et/ou le support de guidage (9).

7. Console grimpante (1) selon la revendication 6, **caractérisée en ce qu'**un disque (35) mobile axialement, monté ou formé contre un axe (15), est disposé comme moyen d'enclenchement.

8. Console grimpante (1) selon la revendication 5, **caractérisée en ce que** le support de guidage (9) avec le crochet (11) formé à son extrémité avant est monté de manière mobile dans au moins un rail de glissage (13, 41) sur la console grimpante (1) à un angle aigu avec le bras supérieur (3).

9. Console grimpante (1) selon la revendication 8, **caractérisée en ce que** le rail de glissage sur le bras supérieur (3) comprend au moins une première fente de guidage (41), dans laquelle est déplaçable une vis (17) ou une goupille engagée dans le support de guidage (9), **en ce qu'**un un axe (15) est guidé dans une deuxième fente de guidage (13), formée dans le support de guidage (9), et maintenu dans le bras supérieur (3), de sorte que le crochet (11) effectue simultanément un mouvement vers le haut et vers le bas avec le support de guidage (9), dans la direction de la console grimpante (1) après insertion du crochet (11) dans un dispositif d'ancrage (23) sous l'effet de la gravité par rapport à la console grimpante (1).

10. Console grimpante (1) selon la revendication 9, **caractérisée en ce que** ladite au moins une première fente de guidage (41) est formée sur les deux côtés du bras supérieur (3), de sorte que la vis (17) est guidée aux deux extrémités et que l'axe (15) est maintenu aux deux extrémités dans des alésages du bras supérieur (3).

11. Système avec une console grimpante (1) selon l'une quelconque des revendications 5 à 10 et un dispositif d'ancrage (23), où ledit dispositif d'ancrage (23) présente une ouverture (25) sensiblement destinée à être ménagée dans la surface de la structure partielle (21) en tant qu'ouverture d'insertion (25), à laquelle un canal d'insertion (26) est connecté, à l'extrémité opposée à l'ouverture (25) duquel la section transversale du dispositif d'ancrage (23) est supérieure à celle de l'ouverture (25), et comprend un corps creux avec l'ouverture (25) pour insertion de l'extrémité en forme de crochet (11) sur une console grimpante (1), où l'ouverture (25) est suivie du canal d'insertion (26) à section transversale de hauteur H et de largeur B sensiblement constante, à laquelle une zone de retenue de section transversale supérieure est connecté, et où la zone de retenue s'étend à l'extrémité du canal d'insertion (26) vers le haut ainsi que vers le bas en décrochement du segment de fond et de couverture du canal d'insertion (26).

12. Système selon la revendication 11, **caractérisé en ce que** le corps creux formant le dispositif d'ancrage (23) consiste en deux coques raccordées l'une à l'autre, en acier ou en matière plastique.

13. Système selon la revendication 12, **caractérisé en ce que** les deux coques sont raccordées l'une à l'autre par soudage ou par sertissage.

14. Système selon la revendication 13, **caractérisé en ce que** des nervures et/ou des bossages sont formés comme éléments d'ancrage sur les coques du corps creux.
